# EUROPÄISCHE PATENTANMELDUNG

(11) **EP 0 212 035 A2**
(43) Veröffentlichungstag der Anmeldung: **04.03.1987**
(21) Anmeldenummer: 85730164.2
(22) Anmeldetag: 06.12.1985
(51) Int. Cl.: B42F 13/00, B42D 3/02, B42C 7/00

(54) **Aktenordner**

(30) Priorität: 07.08.1985 DE 8523030 U
(71) Anmelder: Herlitz AG, D-13507 Berlin (DE)
(72) Erfinder: Müller, Hartmut, D-1000 Berlin 27 (DE)
(74) Vertreter: Presting, Hans-Joachim, Dipl.-Ing.

(57) **Zusammenfassung**

Die Erfindung betrifft einen Aktenordner oder dergleichen, bestehend aus einem Pappenzuschnitt, der buchbinderisch auf der Außenseite mit Wolkenmarmorpapier und auf der Innenseite mit Papier kaschiert ist sowie eine Rükkenkaschierung aus einer Kunststoffolie aufweist.

Um einen derartigen Aktenordner mit geringem Aufwand so auszubilden, daß er abwaschbar ist und keine Neigung zeigt, sich bei wechselnder Luftfeuchtigkeit zu verziehen, und erfindungsgemäß vorgeschlagen, daß sowohl das Wolkenmarmorpapier als auch das Papier der Innenseitenkaschierung mit Kunststoff extrusionsbeschichtet ist.

## Beschreibung

Die Erfindung betrifft einen Aktenordner oder dergleichen, bestehend aus einem Pappenzuschnitt, der buchbinderisch auf der Außenseite mit Wolkenmarmorpapier und auf der Innenseite mit Papier kaschiert ist sowie eine Rückenkaschierung aus einer Kunststoffolie aufweist.

Unter der Vielzahl von Aktenordnern unterschiedlichster Ausführungsarten hat der gattungsgemäße Ordner etwa einen Anteil von 60 %. Er ist altbekannt und hat trotz einiger Schwächen seinen hohen Marktanteil behalten. Die Schwächen sind darin zu sehen, daß mangels eines Oberflächenschutzes Verschmutzungen auf den Oberflächen bestehen bleiben und sich der Ordner unter dem Einfluß von wechselnder, insbesondere sehr geringer Luftfeuchtigkeit verziehen kann, weil die einzelnen Materialschichten unterschiedlich Feuchtigkeit aufnehmen bzw. abgeben.

Der Erfindung liegt die Aufgabe zugrunde, einen Aktenordner der eingangs genannten Art mit geringem Aufwand so auszubilden, daß er abwaschbar ist und keine Neigung zeigt, sich bei wechselnder Luftfeuchtigkeit zu verziehen.

Diese Aufgabe wird erfindungsgemäß mit den im Kennzeichen des Patentanspruchs 1 angegebenen Merkmalen gelöst.

Der mit der Erfindung erzielte Vorteil ist darin zu sehen, daß auf einfache Weise ein Oberflächenschutz des Aktenordners erzielt wird, der gleichzeitig eine Dampfsperre bildet. Wesentlich ist, daß die Kosten dafür sehr gering sind, insbesondere wenn man einen Vergleich anstellt mit Aktenordnern, deren Pappenzuschnitt in Kunststoffolie eingeschlagen ist oder mit Folie beklebt oder verschweißt ist.

Ein Ausführungsbeispiel der Erfindung ist in der Zeichnung dargestellt und wird nachstehend beschrieben. Es zeigen:
Fig. 1 eine vereinfachte perspektivische Darstellung des Aktenordners,
Fig. 2 einen Schnitt gemäß der Linie A-B in Fig. 1 und
Fig. 3 eine vergrößerte Ansicht des in Fig. 2 eingekreisten Bereiches.

Der Aktenordner besteht aus einem Pappenzuschnitt 1, der buchbinderisrh auf der Außenseite mit Wolkenmarmorpapier 2 und auf der Innenseite mit Papier 3 kaschiert ist. Sowohl das Wolkenmarmorpapier ist mit Kunststoff 2a, 3a extrusionsbeschichtet.

## Patentansprüche

1. Aktenordner oder dergleichen, bestehend aus einem Pappenzuschnitt, der buchbinderisch auf der Außenseite mit Wolkenmarmorpapier und auf der Innenseite mit Papier kaschiert ist sowie eine Rückenkaschierung aus einer Kunststoffolie aufweist,
dadurch gekennzeichnet,
daß sowohl das Wolkenmarmorpapier (2) als auch das Papier (3) der Innenseitenkaschierung mit Kunststoff (2a, 3a) extrusionsbeschichtet ist.

2. Aktenordner nach Anspruch 1,
dadurch gekennzeichnet,
daß die Kunststoffbeschichtung (2a, 3a) aus Polyäthylen, PVC oder Polypropylen besteht.
